# FASCICULE DE BREVET EUROPEEN

(11) **EP 3 739 149 B1**
(45) Date de publication et mention de la délivrance du brevet: **17.11.2021**
(21) Numéro de dépôt: 20173690.7
(22) Date de dépôt: 08.05.2020
(51) Int. Cl.: E04H 4/10

(54) **ENROULEUR AUTOMATIQUE**
AUTOMATISCHE AUFROLLVORRICHTUNG
AUTOMATIC WINDER

(30) Priorité: 15.05.2019 FR 1905055
(43) Date de publication de la demande: 18.11.2020
(73) Titulaire: PBK - ENCO, 38230 Tignieu-Jameyzieu (FR)
(72) Inventeur: BREMAUD, Eric, 69300 Caluire et cuir (FR); DELETRAZ, Nicolas, 69300 Caluire et cuir (FR)
(74) Mandataire: Bouvier, Thibault

(56) Documents cités:
- EP-A1- 3 318 700
- WO-A1-2016/205901
- FR-A1- 2 244 066
- FR-A1- 2 763 089

## Description

### DOMAINE DE L'INVENTION

La présente invention concerne le domaine des enrouleurs automatiques de bâches, en particulier pour recouvrir les piscines.

Les enrouleurs de bâche de piscine sont connus. Il existe des enrouleurs manuels et des enrouleurs automatiques. Dans le cas des enrouleurs automatiques, la plupart d'entre eux prévoient de motoriser l'enroulement, l'enrouleur restant immobile.

Il existe des enrouleurs mobiles, mais ceci nécessite le plus souvent que des rails soient intégrés au sol pour guider l'enrouleur.

La présente invention vise à proposer un enrouleur automatique mobile autonome, qui peut être adapté à toute surface plane sans qu'il soit nécessaire d'installer des rails de guidage. Le document EP 3318700 A1 décrit un tel enrouleur.

### RESUME DE L'INVENTION

Plus précisément, l'invention concerne un enrouleur automatique pour bâche selon la revendication 1.

Dans un mode de réalisation,
l'arbre de transmission est monté sur une roue libre qui débraye à l'enroulement de la bâche sur le tube d'enroulement, et
le tube d'enroulement est monté sur une roue libre qui débraye dans le sens opposé de la roue libre de l'arbre de transmission.

Dans un mode de réalisation, le premier bloc mobile et le deuxième bloc mobile comprennent chacun :
une première paire de composants tribologiques rotatifs pour la rotation et le maintien du tube d'enroulement, et
une deuxième paire de composants tribologiques rotatifs pour la rotation et le maintien de l'arbre de transmission.

On peut prévoir en outre un ensemble d'au moins une batterie électrique rechargeable pour l'alimentation électrique du moteur.

Dans un mode de réalisation,
chaque bloc mobile comprend un flanc intérieur et un flanc extérieur, et
le premier bloc mobile et le deuxième bloc mobile comprennent chacun une rampe de guidage disposée sur le flanc intérieur.

On peut prévoir en outre un capteur de détection de couple et une carte électronique comprenant un programme d'ordinateur configuré pour stopper le moteur lorsque le couple détecté est supérieur à une valeur seuil prédéterminée.

On peut prévoir en outre une bâche, dont l'une des extrémités est solidaire du tube d'enroulement.

Dans un mode de réalisation, la bâche est une bâche à barres comprenant une face supérieure SUP et une face inférieure INF ; la bâche comprenant en outre un ensemble de barres intermédiaires entre deux barres d'extrémité, les barres intermédiaires étant positionnées sur la face inférieure de la bâche, et les deux barres d'extrémité étant positionnées sur la face supérieure de la bâche.

Dans un mode de réalisation, la bâche comprend un ensemble de joncs, solidaires de la bâche, chaque barre étant maintenue solidaire de la bâche par au moins deux joncs, chaque barre comprenant une gorge respective par jonc, dont le diamètre équivalent est supérieur ou égal au diamètre du jonc et dont l'ouverture de la gorge est inférieure au diamètre du jonc.

Dans un mode de réalisation, la barre la plus proche du tube d'enroulement comprend deux galets de guidage configurés pour venir agripper la rampe de guidage de chaque bloc.

D'autres caractéristiques et avantages de la présente invention apparaîtront plus clairement à la lecture de la description suivante donnée à titre d'exemple illustratif et non limitatif et faite en référence aux figures annexées.

### DESCRIPTIF DES DESSINS

[FIG. 1] illustre un mode de réalisation d'un enrouleur selon l'invention, et
[FIG. 2] illustre une coupe transversale d'un mode de réalisation d'un bloc moteur selon l'invention,
[FIG. 3] illustre une vue de trois-quarts partiellement éclatée d'un bloc moteur selon l'invention,
[FIG. 4] illustre une vue de trois-quarts partiellement éclatée d'un bloc suiveur selon l'invention,
[FIG. 5] illustre une vue de profil d'un bloc suiveur selon l'invention,
[FIG. 6] illustre une coupe transversale d'un mode de réalisation d'un bloc suiveur selon l'invention, dans le plan AA de la figure 5,
[FIG. 7] illustre un mode de réalisation d'un bloc moteur selon l'invention lors d'un déroulement de bâche, et
[FIG. 8] illustre une coupe transversale d'un mode de réalisation d'une bâche à barres selon l'invention.

### DESCRIPTION DETAILLEE

La présente invention permet de recouvrir automatiquement toute surface plane, en l'espèce un sol 200, par une bâche 210 rectangulaire. La forme de la surface plane peut être quelconque tant qu'elle s'inscrit dans le rectangle de la bâche 210.

Par concision, seul le cas où la surface plane est celle d'un bassin, et en particulier d'une piscine, est décrit ici. La piscine peut présenter toute forme.

Le principe de l'invention consiste à enrouler ou dérouler automatiquement une bâche 210 rectangulaire sur la surface plane, de sorte à recouvrir celle-ci par la bâche 210, typiquement par l'intermédiaire d'une télécommande.

La présente invention comprend un enrouleur 10 automatique de bâche 210 et peut comprendre en outre la bâche 210 correspondant audit enrouleur 10 automatique, ces deux éléments étant décrits ci-après.

### Enrouleur automatique

L'enrouleur 10 automatique, ci-après « enrouleur » par concision, comprend un tube d'enroulement 20 monté à rotation entre deux blocs mobiles en translation.

Chaque bloc mobile comprend un capot fermé par un ensemble de vis. Le bloc moteur 60 comprend un capot 70 et le bloc suiveur 65 comprend un capot 170.

Le capot protège des éléments extérieurs (pluie, neige, projections d'eau, etc.). Le dévissage des vis permet d'accéder aux éléments du bloc mobile, pour sa configuration initiale ou sa maintenance.

Chaque bloc mobile en translation comprend un ensemble d'au moins une roue motrice et de préférence un ensemble d'au moins une roue suiveuse (non motrice).

Les axes des roues motrices et des roues suiveuses sont parallèles et de préférence sont distincts, c'est à dire non confondus. En l'espèce, on prévoit par bloc mobile une roue motrice 40 et une roue suiveuse 50. La roue motrice 40 est entraînée par un moteur 80, La roue motrice et la roue suiveuse ont des axes de rotation parallèles mais non confondus, de sorte que l'une des roues motrice 40 ou suiveuse 50 est une roue avant et l'autre est une roue arrière.

Avantageusement, l'enrouleur 10 ne comprend qu'un unique moteur 80, en l'espèce un motoréducteur, permettant d'entraîner la roue d'entraînement de chaque bloc mobile simultanément et à la même vitesse. L'une des roues d'entraînement est entraînée directement et l'autre roue d'entraînement est entraînée indirectement, c'est-à-dire via un arbre de transmission 30 reliant les deux blocs mobiles en translation.

Le bloc mobile comprenant le moteur 80 est appelé « bloc moteur » 60 et le bloc mobile ne comprenant pas le moteur 80 est appelé « bloc suiveur » 65.

Chaque bloc mobile comprend une roue d'entraînement respective, l'enrouleur 10 peut se déplacer selon ligne droite puisque les deux roues d'entraînement sont entraînées à la même vitesse de rotation.

De préférence, on prévoit que les roues d'entraînement soient toutes les deux soit les roues avant, soit les roues arrière. En l'espèce, les roues d'entraînement sont les roues avant.

Le moteur 80 est alimenté en énergie électrique par un ensemble d'au moins une batterie 190 électrique, en l'espèce rechargeable grâce à une prise de recharge électrique 180, de préférence répondant à la norme de l'indice de protection IP65, 2 fils conducteurs et un détrompeur (non illustrés). La batterie 190 peut être rechargée sur secteur ou grâce un circuit électrique comprenant un ensemble d'au moins un panneau photovoltaïque.

Le moteur 80 est piloté grâce à une carte électronique 220.

Le moteur 80 entraîne la rotation avant ou la rotation arrière des roues motrices, permettant à l'enrouleur 10 d'avancer ou de reculer en ligne droite. Le moteur 80 entraîne également la rotation du tube d'enroulement 20, permettant d'enrouler ou de dérouler la bâche 210 comme décrit ultérieurement.

Le moteur 80 entraîne une pluralité de pignons et de chaînes de transmission.

En l'espèce, dans le bloc moteur 60, le moteur 80 entraîne en rotation un premier pignon 100, qui est relié à un deuxième pignon 101 par une première chaîne de transmission 110. Le deuxième pignon 101 est solidaire en rotation de l'arbre de transmission 30.

Un troisième pignon 102 est coaxial avec le deuxième pignon 101 et solidaire en rotation de celui-ci. Un quatrième pignon 103 est coaxial avec le moyeu de la roue motrice et solidaire en rotation de celle-ci. Une deuxième chaîne de transmission 111 relie le troisième pignon 102 et le quatrième pignon 103.

Ainsi la rotation du moteur 80 entraîne en rotation d'une part l'arbre de transmission 30 et d'autre part la roue motrice.

Un cinquième pignon 104 est également coaxial avec le deuxième pignon 101. Il est solidaire en rotation du tube d'enroulement et entraîné en rotation par une troisième chaîne de transmission 112 le reliant au moteur 80 via le premier pignon 100. Ainsi la rotation du moteur 80 entraîne également la rotation du tube d'enroulement.

On prévoit que la vitesse de rotation du tube d'enroulement est différente de la vitesse de rotation des roues motrices, ce qui permet de maintenir la bâche 210 en tension à l'enroulement comme au déroulement.

On prévoit une première paire de composants tribologiques rotatifs 130, 140 pour la rotation et le maintien du tube d'enroulement, une deuxième paire de composants tribologiques rotatifs 150, 160 pour la rotation et le maintien de l'arbre de transmission 30 dans le bloc moteur 60. Par exemple, les composants tribologiques rotatifs sont des roulements à billes ou à rouleaux, des paliers ou des bagues.

De préférence, on prévoit que la roue suiveuse, opposée à la roue motrice, est montée sur palier, ou rotule 270, ce qui permet d'orienter la roue suiveuse pour compenser une éventuelle dérive.

Dans le bloc suiveur 65, l'arbre de transmission 30 entraîne en rotation un sixième pignon 105, relié par une quatrième chaîne de transmission 113 à un septième pignon 106, coaxial avec la roue motrice du bloc suiveur 65.

De préférence, de même que pour le bloc moteur 60, on prévoit que la roue suiveuse, opposée à la roue motrice, est montée sur palier, ou rotule, ce qui permet d'orienter la roue suiveuse pour compenser une éventuelle dérive.

La roue motrice du bloc moteur 60 et la roue motrice du bloc suiveur 65 tournent de manière synchrone et à la même vitesse. Par exemple, le septième pignon 106 et le quatrième pignon 103 sont identiques.

De manière identique au bloc moteur 60, on prévoit une première paire de composants tribologiques rotatifs 130, 140 pour la rotation et le maintien du tube d'enroulement, une deuxième paire de composants tribologiques rotatifs 150, 160 pour la rotation et le maintien de l'arbre de transmission 30 dans le bloc suiveur 65.

Chaque bloc comprend une rampe de guidage 90, disposée sur le flanc intérieur, configurée pour faire glisser la dernière barres 230 d'une bâche 210 à barres vers le sol 200 lors du déroulement de la bâche 210.

### Arbre de transmission 30

L'arbre de transmission 30 est coaxial avec le tube d'enroulement 20, sur lequel la bâche 210 peut s'enrouler, et disposé à l'intérieur de celui-ci.

L'arbre de transmission 30 est monté sur une roue libre 71 qui débraye à l'enroulement de la bâche 210 sur le tube d'enroulement 20. Ainsi à l'enroulement, c'est la rotation du tube d'enroulement 20 qui entraîne la translation de l'enrouleur 10.

Il existe un rapport de réduction entre les vitesses de rotation de l'arbre de transmission 30 et du tube d'enroulement 20, de sorte que la vitesse de rotation du tube d'enroulement 20 est de préférence inférieure à la vitesse de rotation de l'arbre de transmission 30.

### Tube d'enroulement 20

Le tube d'enroulement 20 présente un axe d'allongement parallèle à l'axe de rotation des roues motrices, perpendiculaire au mouvement de translation de l'enrouleur 10.

Comme l'arbre de transmission 30, le tube d'enroulement 20 est monté sur une roue libre 72, mais qui débraye dans le sens opposé de la roue libre 71 de l'arbre de transmission 30. Ainsi lorsque l'enrouleur 10 avance, c'est à dire au déroulement, le moteur 80 n'entraîne pas directement en rotation le tube d'enroulement 20, ce qui permet de maintenir la bâche 210 en tension.

### Bâche 210

La bâche 210 selon l'invention est une bâche 210 présentant une forme rectangulaire. En l'espèce, il s'agit d'une bâche 210 à barres 230. Les barres 230 sont parallèles entre elles et perpendiculaires au sens de déplacement de l'enrouleur 10. La longueur des barres 230 est supérieure à celle de la largeur de la piscine que la bâche 210 doit recouvrir.

On peut prévoir une bâche 210 à barres 230 classique, c'est à dire avec des barres 230 qui présentent une section circulaire, et qui sont solidaires de la bâche 210, par exemple par rivetage ou par des jeux de sangles. Cependant de telles barres 230 sont compliquées à désolidariser de la bâche 210.

Avantageusement, on prévoit donc que les barres 230 sont solidaires de la bâche 210 par un ensemble de joncs 240, eux-mêmes solidaires de la bâche 210, par exemple par collage ou par couture, et en l'espèce par soudage de ceux-ci à la bâche 210 par hautes fréquences. Ainsi, quand la bâche 210 est enroulée, les barres 230 restent solidaires de la bâche 210.

Par exemple, les joncs 240 sont en matériau à base de caoutchouc, solidaire d'une base en tissu comprenant un matériau à base de plastique, en l'espèce du PVC. Ainsi, le PVC du tissu est soudable au PVC de la bâche 210 par hautes fréquences. On peut aussi remplacer la base en tissu par un morceau de bâche 210.

De préférence, on prévoit un couple de joncs 240 par barres 230. La largeur de chaque jonc 240 est inférieure ou égale à la largeur de la bâche 210, et de préférence strictement inférieure à la largeur de la bâche 210, ce qui améliore étanchéité de la bâche 210 sur les marges de la piscine. On prévoit en l'espèce que la largeur de chaque jonc 240 est égale à la largeur de la bâche 210 moins une largeur prédéterminée. Pour une largeur prédéterminée, par exemple de 30 cm, cela permet ainsi de laisser 15 cm de chaque côté pour que la bâche 210 recouvre chaque extrémité du jonc 240.

De préférence, on prévoit que chaque barre 230 comprend un bouchon (non illustré) en forme arrondie à chacune de ses extrémités, afin d'éviter que celle-ci présente une arête qui risquerait d'abraser la bâche 210.

Par exemple, chaque barre 230 présente en coupe transversale une section rectiligne 250 parallèle à la bâche 210, et une section arrondie, opposée à la section rectiligne.

Pour permettre le passage des joncs 240, une barre 230 comprend une gorge respective par jonc 240, dont le diamètre est supérieur ou égal au diamètre du jonc 240 et dont l'ouverture est inférieure audit diamètre.

Avantageusement, le profil d'une barre 230 est dissymétrique par rapport au plan de la bâche 210 et symétrique par rapport à un plan perpendiculaire au plan de la bâche 210, ce qui permet non seulement de pouvoir faciliter l'enroulement de la bâche 210 à barres 230 mais aussi de pouvoir monter une barre 230 dans la bâche 210 indistinctement dans un sens ou dans l'autre.

De préférence, la dernière barre 230 de la bâche 210, c'est à dire la barre la plus proche du tube d'enroulement 20, comprend deux galets de guidage (non illustrés) qui viennent agripper la rampe de guidage 90 des deux blocs, ce qui permet de venir plaquer la bâche 210 au sol 200.

La bâche 210 est reliée au tube d'enroulement 20 par un ensemble d'au moins une sangle de liaison 260, de préférence non élastique ou très peu élastique.

De même, à l'autre extrémité de la bâche 210, ladite bâche 210 est de préférence reliée à un ensemble d'au moins point fixe par un ensemble d'au moins deux sangles de préférence non élastiques ou très peu élastiques.

### Barres d'extrémité

La bâche 210 à barres 230 comprend deux barres 230 d'extrémité, positionnées aux deux extrémités de la bâche 210 dans le sens de sa longueur, c'est à dire dans le sens d'enroulement, et un ensemble de barres 230 intermédiaires. Avantageusement, toutes les barres 230 intermédiaires sont positionnées sur la face inférieure de la bâche 210, et les 2 barres 230 d'extrémité sont positionnées sur la face supérieure de la bâche 210.

On peut prévoir que la bâche 210 comprend un ensemble de trous traversants permettant d'évacuer l'eau de pluie ou de fonte de neige, disposés entre au moins deux barres 230 adjacentes

On peut prévoir d'équiper la bâche 210 de moyens d'accrochage rapide à l'ensemble d'au moins un point fixe, par exemple un tendeur excentrique.

En fonctionnement, l'une des extrémités de la bâche 210 est accrochée à l'ensemble d'au moins un point fixe et l'autre extrémité de la bâche 210 est accrochée au tube d'enroulement 20.

### Déroulement

Lors du déroulement de la bâche 210, l'enrouleur 10 est positionné à une extrémité de la piscine.

La mise en route du moteur 80 entraîne les roues motrices et l'arbre de transmission 30. La roue libre 72 montée sur le tube d'enroulement 20 débraye. Ce sont alors les roues motrices qui font déplacer l'enrouleur 10 selon une trajectoire rectiligne.

Dans un mode de réalisation, la carte électronique 220 est reliée à un capteur de détection de couple 120, en l'espèce le capteur est intégré à la carte électronique sous forme de seuil de courant dont la valeur est prédéterminée, et comprend un programme d'ordinateur configuré pour stopper le moteur 80, donc l'avancée de l'enrouleur 10, lorsque le couple détecté est supérieur à une valeur seuil prédéterminée.

Une fois déroulée, lorsque le moteur 80 est stoppé, la bâche 210 reste en tension et un utilisateur peut alors attacher l'extrémité de la bâche 210 à un autre ensemble d'au moins un point fixe, de préférence par des moyens d'accrochage rapide, ladite extrémité de la bâche 210 étant également toujours reliée au tube d'enroulement 20 par un ensemble d'au moins deux sangles.

La vitesse de rotation de l'arbre de transmission 30 est supérieure à celle du tube d'enroulement 20, ce qui permet de conserver la bâche 210 en tension.

### Enroulement

Pour l'enroulement de la bâche 210, l'actionnement du moteur 80 entraîne en rotation le tube d'enroulement 20.

La roue libre des roues motrices débraye celles-ci, c'est donc l'enroulement de la bâche 210 qui entraîne la translation de l'enrouleur 10. Le moteur 80 entraîne la rotation du tube d'enroulement 20 mais la rotation de l'arbre de transmission 30 n'est entraînée que par sa roue libre.

La vitesse de rotation du tube d'enroulement est de préférence constante. Au cours de l'enroulement, la vitesse linéaire de déplacement augmente donc avec l'enroulement. La roue motrice étant débrayée, la vitesse de rotation de l'arbre de transmission 30 reste inférieure ou égale à la vitesse de rotation du tube d'enroulement, par conséquent la bâche 210 reste tendue lors de l'enroulement.

## Revendications

1. Enrouleur automatique (10) pour bâche (210), comprenant :
- un premier bloc mobile en translation, comprenant un ensemble d'au moins une roue,
un deuxième bloc mobile en translation, comprenant un ensemble d'au moins une roue, et solidaire en translation du mouvement du premier bloc mobile,
- un tube d'enroulement (20) reliant mécaniquement le premier bloc et le deuxième bloc, et sur lequel une bâche (210) peut être enroulée, et
- un moteur (80) configuré pour entraîner en rotation le tube d'enroulement (20) dont l'enrouleur (10) automatique comprend en outre
- un arbre de transmission (30), parallèle au tube d'enroulement (20),
le moteur (80) étant en outre configuré pour entraîner en translation ledit enrouleur (10) automatique,
- le premier bloc mobile en translation comprenant au moins une roue motrice reliée mécaniquement au moteur (80),
- le deuxième bloc mobile en translation comprenant au moins une roue motrice reliée mécaniquement au moteur (80) par l'intermédiaire de l'arbre de transmission (30) ;
caractérisé en ce_{'}que
- le tube d'enroulement (20) et l'arbre de transmission (30) sont coaxiaux.

2. Enrouleur automatique (10) selon la revendication 1, dans lequel
- l'arbre de transmission (30) est monté sur une roue libre qui débraye à l'enroulement de la bâche (210) sur le tube d'enroulement (20), et
- le tube d'enroulement (20) est monté sur une roue libre qui débraye dans le sens opposé de la roue libre de l'arbre de transmission (30).

3. Enrouleur automatique (10) selon l'une quelconque des revendications précédentes, dans lequel le premier bloc mobile et le deuxième bloc mobile comprennent chacun :
- une première paire de composants tribologiques rotatifs pour la rotation et le maintien du tube d'enroulement, et
- une deuxième paire de composants tribologiques rotatifs pour la rotation et le maintien de l'arbre de transmission (30).

4. Enrouleur automatique (10) selon l'une quelconque des revendications précédentes, comprenant en outre un ensemble d'au moins une batterie (190) électrique rechargeable pour l'alimentation électrique du moteur (80).

5. Enrouleur automatique (10) selon l'une quelconque des revendications précédentes, dans lequel chaque bloc mobile comprend un flanc intérieur et un flanc extérieur, et
dans lequel le premier bloc mobile et le deuxième bloc mobile comprennent chacun une rampe de guidage (90) disposée sur le flanc intérieur.

6. Enrouleur automatique (10) selon l'une quelconque des revendications précédentes, comprenant en outre un capteur de détection de couple (120) et une carte électronique (220) comprenant un programme d'ordinateur configuré pour stopper le moteur (80) lorsque le couple détecté est supérieur à une valeur seuil prédéterminée.

7. Enrouleur automatique (10) selon l'une quelconque des revendications précédentes, comprenant en outre une bâche (210), dont l'une des extrémités est solidaire du tube d'enroulement (20).

8. Enrouleur automatique (10) selon la revendication 7, 'dans lequel la bâche (210) est une bâche (210) à barres (230) comprenant une face supérieure et une face inférieure ; la bâche (210) comprenant en outre un ensemble de barres (230) intermédiaires entre deux barres (230) d'extrémité, les barres (230) intermédiaires étant positionnées sur la face inférieure de la bâche (210), et les deux barres (230) d'extrémité étant positionnées sur la face supérieure de la bâche (210).

9. Enrouleur automatique (10) selon la revendication 8, dans lequel la bâche (210) comprend un ensemble de joncs (240), solidaires de la bâche (210), chaque barre (230) étant maintenue solidaire de la bâche (210) par au moins deux joncs (240), chaque barre (230) comprenant une gorge respective par jonc (240), dont le diamètre équivalent est supérieur ou égal au diamètre du jonc (240) et dont l'ouverture de la gorge est inférieure au diamètre du jonc (240).

10. Enrouleur automatique (10) selon l'une quelconque des revendications 7 à 9, dans lequel la barre (230) la plus proche du tube d'enroulement (20) comprend deux galets de guidage configurés pour venir agripper la rampe de guidage (90) de chaque bloc.

## Patentansprüche

1. Automatischer Aufroller (10) für eine Abdeckplane (210), umfassend:
- eine erste translatorisch bewegliche Einheit, die eine Anordnung aus mindestens einem Rad umfasst, eine zweite translatorisch bewegliche Einheit, die eine Anordnung aus mindestens einem Rad umfasst, und translatorisch mit der Bewegung der ersten beweglichen Einheit mitgeht,
- ein Aufrollrohr (20), das die erste Einheit und die zweite Einheit mechanisch verbindet und auf das eine Abdeckplane (210) aufgerollt werden kann, und
- einen Motor (80), der zum Drehantrieb des Aufrollrohrs (20) ausgestaltet ist,
wobei der automatische Aufroller (10) ferner
- eine Übertragungswelle (30) parallel zu dem Aufrollrohr (20) umfasst,
wobei der Motor (80) ferner zum translatorischen Antrieb des automatischen Aufrollers (10) ausgestaltet ist,
- wobei die erste translatorisch bewegliche Einheit mindestens ein mechanisch mit dem Motor (80) verbundenes Antriebsrad umfasst,
- wobei die zweite translatorisch bewegliche Einheit mindestens ein mittels der Übertragungswelle (30) mechanisch mit dem Motor (80) verbundenes Antriebsrad umfasst, **dadurch gekennzeichnet, dass**
- das Aufrollrohr (20) und die Übertragungswelle (30) koaxial sind.

2. Automatischer Aufroller (10) nach Anspruch 1, wobei
- die Übertragungswelle (30) an einem Freilauf montiert ist, der beim Aufrollen der Abdeckplane (210) auf das Aufrollrohr (20) ausrückt, und
- das Aufrollrohr (20) an einem Freilauf montiert ist, der in der entgegengesetzten Richtung zu dem Freilauf der Übertragungswelle (30) ausrückt.

3. Automatischer Aufroller (10) nach einem der vorhergehenden Ansprüche, wobei die erste bewegliche Einheit und die zweite bewegliche Einheit jeweils Folgendes umfassen:
- ein erstes Paar tribologische Drehbestandteile für das Drehen und Halten des Aufrollrohrs und
- ein zweites Paar tribologische Drehbestandteile für das Drehen und Halten der Übertragungswelle (30) .

4. Automatischer Aufroller (10) nach einem der vorhergehenden Ansprüche, ferner umfassend eine Anordnung aus mindestens einer wiederaufladbaren elektrischen Batterie (190) zur elektrischen Versorgung des Motors (80).

5. Automatischer Aufroller (10) nach einem der vorhergehenden Ansprüche, wobei jede bewegliche Einheit eine innere Flanke und eine äußere Flanke umfasst und
wobei die erste bewegliche Einheit und die zweite bewegliche Einheit jeweils eine Führungsrampe (90) umfassen, die an der inneren Flanke angeordnet ist.

6. Automatischer Aufroller (10) nach einem der vorhergehenden Ansprüche, ferner umfassend einen Drehmomentaufnehmer (120) und eine Elektronikkarte (220), die ein Computerprogramm umfasst, das zum Stoppen des Motors (80) ausgestaltet ist, wenn das erfasste Drehmoment über einem vorbestimmten Schwellenwert liegt.

7. Automatischer Aufroller (10) nach einem der vorhergehenden Ansprüche, ferner umfassend eine Abdeckplane (210), deren eines Ende fest mit dem Aufrollrohr (20) verbunden ist.

8. Automatischer Aufroller (10) nach Anspruch 7, wobei die Abdeckplane (210) eine Abdeckplane (210) mit Stangen (230) ist, die eine obere Fläche und eine untere Fläche umfasst, wobei die Abdeckplane (210) ferner eine Anordnung von Zwischenstangen (230) zwischen zwei Endstangen (230) umfasst, wobei die Zwischenstangen (230) an der unteren Fläche der Abdeckplane (210) positioniert sind und die beiden Endstangen (230) an der oberen Fläche der Abdeckplane (210) positioniert sind.

9. Automatischer Aufroller (10) nach Anspruch 8, wobei die Abdeckplane (210) eine Anordnung von fest mit der Abdeckplane (210) verbundenen Stäben (240) umfasst, wobei jede Stange (230) durch mindestens zwei Stäbe (240) an der Abdeckplane (210) festgehalten wird, wobei jede Stange (230) jeweils eine Kehle pro Stab (240) umfasst, deren äquivalenter Durchmesser größer oder gleich dem Durchmesser des Stabs (240) ist und wobei die Öffnung der Kehle kleiner als der Durchmesser des Stabs (240) ist.

10. Automatischer Aufroller (10) nach einem der Ansprüche 7 bis 9, wobei die dem Aufrollrohr (20) am nächsten liegende Stange (230) zwei Führungsrollen umfasst, die dazu ausgestaltet sind, die Führungsrampe (90) jeder Einheit festzuhalten.

## Claims

1. Automatic winder (10) for a cover (210), comprising:
- a first translationally mobile unit, comprising an assembly of at least one wheel, a second translationally mobile unit comprising an assembly of at least one wheel, and, in terms of translational movement, moving as one with the first mobile unit,
- a winding tube (20) mechanically connecting the first unit and the second unit and onto which a cover (210) can be wound, and
- a motor (80) configured to drive the winding tube (20) in rotation,
of which the automatic winder (10) further comprises
- a transmission shaft (30), parallel to the winding tube (20),
the motor (80) further being configured to drive said automatic winder (10) in translation,
- the first translationally mobile unit comprising at least one drive wheel mechanically connected to the motor (80),
- the second translationally mobile unit comprising at least one drive wheel mechanically connected to the motor (80) via the transmission shaft (30); **characterized in that**
- the winding tube (20) and the transmission shaft (30) are coaxial.

2. Automatic winder (10) according to Claim 1, wherein
- the transmission shaft (30) is mounted on a free wheel which disengages upon the winding of the cover (20) onto the winding tube (20), and
- the winding tube (20) is mounted on a free wheel which disengages in the opposite direction to the free wheel of the transmission shaft (30).

3. Automatic winder (10) according to any one of the preceding claims, wherein the first mobile unit and the second mobile unit each comprise:
- a first pair of rotary tribological components providing for the rotation and support of the winding tube, and
- a second pair of rotary tribological components providing for the rotation and support of the transmission shaft (30).

4. Automatic winder (10) according to any one of the preceding claims, further comprising an assembly of at least one rechargeable electric battery (190) for electrically powering the motor (80).

5. Automatic winder (10) according to any one of the preceding claims, wherein each mobile unit comprises an inner flank and an outer flank, and wherein the first mobile unit and the second mobile unit each comprise a guide ramp (90) arranged on the inner flank.

6. Automatic winder (10) according to any one of the preceding claims, further comprising a torque detection sensor (120) and an electronic board (220) comprising a computer program configured to stop the motor (80) when the detected torque exceeds a predetermined threshold value.

7. Automatic winder (10) according to any one of the preceding claims, further comprising a cover (210), of which one of the ends is secured to the winding tube (20).

8. Automatic winder (10) according to Claim 7, wherein the cover (210) is a cover (210) incorporating bars (230) comprising an upper face and a lower face; the cover (210) further comprising a set of intermediate bars (230) between two end bars (230), the intermediate bars (230) being positioned on the lower face of the cover (210), and the two end bars (230) being positioned on the upper face of the cover (210).

9. Automatic winder (10) according to Claim 8, wherein the cover (210) comprises a set of rods (240), secured to the cover (210), each bar (230) being kept secured to the cover (210) by at least two rods (240), each bar (230) comprising a respective groove per rod (240), of which the equivalent diameter is greater than or equal to the diameter of the rod (240) and of which the mouth of the groove is smaller than the diameter of the rod (240).

10. Automatic winder (10) according to any one of Claims 7 to 9, wherein the bar (230) closest to the winding tube (20) comprises two guide rollers configured to grip onto the guide ramp (90) of each unit.
